# DEMANDE DE BREVET EUROPEEN

(11) **EP 3 438 956 A1**
(43) Date de publication de la demande: **06.02.2019**
(21) Numéro de dépôt: 17184078.8
(22) Date de dépôt: 31.07.2017
(51) Int. Cl.: G09F 3/20

(54) **DISPOSITIF D'AFFICHAGE AMOVIBLE POUR UNE ÉTAGÈRE ET ÉTAGÈRE COMPORTANT UN TEL DISPOSITIF**

(71) Demandeur: MAG System, 45570 Dampierre (FR)
(72) Inventeur: SANCHEZ, Robin, 84600 Grillon (FR)
(74) Mandataire: Cornuejols, Georges

(57) **Abrégé**

Un dispositif (40) d'affichage amovible pour une étagère, qui comporte :
- un châssis (30), comportant des moyens de fixations sur une étagère, et au moins une coulisse,
- au moins un coulisseau (20) en liaison glissière selon un premier axe (402), parallèle à l'étagère, par rapport à la coulisse et
- un support d'affichage (13), en liaison pivot avec le coulisseau selon un deuxième axe, perpendiculaire au premier axe et parallèle à l'étagère, comportant des moyens de maintien d'un affichage,
de sorte que dans une première configuration le coulisseau est dans une position fin de course dans la coulisse et le support d'affichage est dans un plan parallèle au premier axe, et dans une deuxième configuration le coulisseau est dans une autre position de fin de course dans la coulisse et le support d'affichage est dans un plan normal au premier axe.

## Description

### DOMAINE TECHNIQUE DE L'INVENTION

La présente invention vise un dispositif d'affichage amovible pour une étagère et une étagère comportant un tel dispositif. Elle s'applique, notamment, aux étagères dans les locaux commerciaux de distribution. Plus particulièrement, la présente invention s'applique à l'étagère la plus élevée d'un rayonnage.

### ETAT DE LA TECHNIQUE

Dans les commerces de la grande et petite distribution, l'étagère la plus élevée d'un rayonnage est couramment consacrée au stockage. Les produits n'entrant plus dans le rayonnage y sont entreposés. Cette étagère est communément appelée « la casquette ». Etant donné la hauteur de la casquette, les éléments stockés sont souvent désordonnés.

Actuellement, la casquette est laissée en libre vue des clients, ce qui rend un aspect inesthétique puisque le stock est visible.

Il existe également des dispositifs pour cacher les produits stockés. Cependant, le système de fixation de ces dispositifs est volumineux et empêche d'entreposer des produits derrière. La casquette devient donc inutilisable en tant qu'espace de stockage.

D'autre dispositifs d'affichage existent et sont fixés à la casquette sans pouvoir être déplacés. Il est donc peu aisé d'accéder à l'espace de stockage du magasin. De plus, l'affichage est inchangeable.

### OBJET DE L'INVENTION

La présente invention vise à remédier à tout ou partie de ces inconvénients.

A cet effet, selon un premier aspect, la présente invention vise un dispositif d'affichage amovible pour une étagère, qui comporte :
- un châssis, comportant des moyens de fixation sur une étagère, et au moins une coulisse,
- au moins un coulisseau en liaison glissière selon un premier axe, parallèle à l'étagère, par rapport à la coulisse et
- un support d'affichage, en liaison pivot avec le coulisseau selon un deuxième axe, perpendiculaire au premier axe et parallèle à l'étagère, comportant des moyens de maintien d'un affichage,
de sorte que dans une première configuration le coulisseau est dans une position fin de course dans la coulisse et le support d'affichage est dans un plan parallèle au premier axe, et dans une deuxième configuration le coulisseau est dans une autre position de fin de course dans la coulisse et le support d'affichage est dans un plan normal au premier axe.

Grâce à ces dispositions, un affichage amovible est fixé à l'étagère. L'affichage peut être rétracté dans la première configuration aisément afin de permettre un accès à l'espace de stockage de l'étagère. L'affichage peut également être modifié aisément et régulièrement, en fonction d'offres promotionnelles, par exemple.

Dans des modes de réalisation, le châssis comporte au moins une butée limitant le mouvement en rotation du support d'affichage par rapport au deuxième axe, chaque butée comportant au moins un aimant, et le support d'affichage comporte au moins un élément en matériau paramagnétique.

Ces modes de réalisations présentent l'avantage d'empêcher le mouvement du support d'affichage une fois dans la deuxième configuration. Cependant, la résistance de l'aimant permet également à un utilisateur de rompre le contact entre l'aimant et les moyens de maintien d'un affichage pour mettre le support d'affichage dans la première configuration pour accéder à l'espace de stockage.

Dans des modes de réalisation, la butée comporte une surface inclinée configurée pour limiter le mouvement en rotation du support d'affichage par rapport au deuxième axe à un angle inférieur à quatre-vingt-dix degrés.

Une telle limitation permet d'avoir un support d'affichage incliné vers le regard d'un client se déplaçant dans un rayon. Le message affiché sur l'affichage est alors plus aisément visible.

Dans des modes de réalisation, les moyens de maintien d'un affichage comportent au moins une rainure dans laquelle est insérée au moins partiellement l'affichage.

L'avantage de ces modes de réalisation est de modifier aisément l'affichage tout en assurant un maintien.

Dans des modes de réalisation, les moyens de maintien d'un affichage comportent au moins un alésage fileté et une vis, insérée dans l'alésage filetée, créant un encastrement entre les moyens de maintien d'un affichage et l'affichage.

Ces modes de réalisation permettent de maintenir des affichages d'épaisseurs différentes.

Dans des modes de réalisation, le châssis est fixé par arc-boutement sur l'étagère.

Grâce à ces dispositions, une rupture de l'arc-boutement par déplacement du dispositif permet de démonter aisément le dispositif sans laisser de marques sur l'étagère.

Dans des modes de réalisation, l'un des éléments parmi le coulisseau et la coulisse comporte, dans une section normale au premier axe, une ouverture en forme de polygone régulier, l'autre élément comportant un relief correspondant.

Ces modes de réalisation permettent de simplifier la fabrication et la maintenance du dispositif.

Dans des modes de réalisation, au moins une extrémité, selon le premier axe, de la coulisse comporte une butée limitant les mouvements du coulisseau selon le premier axe.

L'avantage de ces modes de réalisation est de pouvoir aligner le support d'affichage avec le bord de l'étagère pour placer l'affichage de façon identique sur chaque étagère.

Dans des modes de réalisation, au moins une butée comporte un aimant et le coulisseau comporte au moins un élément en matériau paramagnétique.

Ces modes de réalisation permettent de maintenir le coulisseau en butée dans la coulisse.

Selon un deuxième aspect, la présente invention vise une étagère comportant un dispositif d'affichage amovible objet de la présente invention.

Les buts, avantages et caractéristiques particulières de l'étagère objet de la présente invention étant similaires à ceux du dispositif objet de la présente invention, ils ne sont pas rappelés ici.

### BREVE DESCRIPTION DES FIGURES

D'autres avantages, buts et caractéristiques particulières de l'invention ressortiront de la description non limitative qui suit d'au moins un mode de réalisation particulier du dispositif et de l'étagère objets de la présente invention, en regard des dessins annexés, dans lesquels :
- la figure 1 représente, schématiquement et en perspective, un mode de réalisation particulier d'un support d'affichage du dispositif objet de la présente invention,
- la figure 2 représente, schématiquement et en perspective, un premier mode de réalisation particulier d'un coulisseau du dispositif objet de la présente invention,
- la figure 3 représente, schématiquement et en perspective, un premier mode de réalisation particulier d'une coulisse du dispositif objet de la présente invention,
- la figure 4 représente, schématiquement et en perspective, le mode de réalisation particulier du dispositif objet de la présente invention, dans une première configuration,
- la figure 5, représente, schématiquement et en perspective, le mode de réalisation du dispositif objet de la présente invention dans une configuration intermédiaire,
- la figure 6, représente, schématiquement et en perspective, le mode de réalisation du dispositif objet de la présente invention dans une deuxième configuration,
- la figure 7, représente, schématiquement et en perspective, un mode de réalisation d'une étagère objet de la présente invention, le dispositif objet de la présente invention étant dans une première configuration et
- la figure 8, représente, schématiquement et en perspective, le mode de réalisation d'une étagère objet de la présente invention, le dispositif objet de la présente invention étant dans une configuration intermédiaire,
- la figure 9, représente, schématiquement et en perspective, le mode de réalisation d'une étagère objet de la présente invention, le dispositif objet de la présente invention étant dans une deuxième configuration,
- la figure 10 représente, en perspective, un deuxième mode de réalisation particulier du dispositif objet de l'invention et
- la figure 11 représente, en perspective, un troisième mode de réalisation particulier du dispositif objet de l'invention.

### DESCRIPTION D'EXEMPLES DE REALISATION DE L'INVENTION

La présente description est donnée à titre non limitatif, chaque caractéristique d'un mode de réalisation pouvant être combinée à toute autre caractéristique de tout autre mode de réalisation de manière avantageuse. Par ailleurs, chaque paramètre d'un exemple de réalisation peut être mis en oeuvre indépendamment d'autres paramètres dudit exemple de réalisation.

On note dès à présent que les figures ne sont pas à l'échelle.

On rappelle ici qu'une coulisse est l'élément fixe d'une liaison mécanique de type glissière et qu'un coulisseau est l'élément mobile d'une liaison mécanique de type glissière.

On observe, sur la figure 4, qui n'est pas à l'échelle, une vue schématique d'un mode de réalisation du dispositif 40 objet de la présente invention. Le dispositif 40 d'affichage amovible pour une étagère 70, comporte un châssis 30, comportant des moyens de fixations sur une étagère 70, et au moins une coulisse 301. Le châssis est représenté en figure 3.

Le dispositif 40 comporte également, au moins un coulisseau 20 en liaison glissière selon un premier axe 402, parallèle à l'étagère 702, par rapport à la coulisse 30. Un mode de réalisation d'un coulisseau 20 est représenté en figure 2.

Le dispositif 40 comporte un support d'affichage 13, en liaison pivot avec le coulisseau 20 selon un deuxième axe 403, perpendiculaire au premier axe 402 et parallèle à l'étagère 702, comportant des moyens de maintien 102 d'un affichage 703. Un mode de réalisation du support d'affichage 13 est représenté en figure 1.

Le support d'affichage 13 est une plaque 101 contenue dans un plan. Préférentiellement la plaque 101 est un rectangle dont les côtés de plus petite dimension sont parallèles au deuxième axe 403. La plaque 101 est évidée. Les évidements sont configurés pour alléger la plaque tout en maintenant la résistance de la plaque aux efforts mécaniques sensiblement inchangée. Préférentiellement, la plaque comporte deux évidements rectangulaires ou carrés parallèles à l'axe reliant les milieux des côtés de plus petite dimension de la plaque 101. Les centres de gravité des évidements sont alignés au centre de gravité de la plaque 101 et les côtés des évidements sont parallèles aux côtés de la plaque 101.

Le support d'affichage 13 comporte des moyens de maintien 102 d'un affichage 703. Les moyens de maintien 102 d'un affichage 703 sont préférentiellement un pliage effectué à partir de la plaque 101 selon un axe parallèle au deuxième axe 403. Le pliage crée au moins une rainure dans laquelle est inséré au moins partiellement l'affichage.

Le pliage effectué replie une partie de la plaque 101 tel que les moyens de maintien 102 sont sensiblement parallèles à plaque 101 sans être en contact avec une première face de la plaque 101. Un tel pliage permet de rendre la fabrication de la plaque moins onéreuse. De plus, l'espace entre la plaque 101 et les moyens de maintien 102 peut être adapté à différente tailles d'affichage 703 lors de la fabrication.

Dans des modes de réalisation, lorsque la plaque 101 comporte des moyens de maintien 102 sur deux extrémités, la plaque 101 ou les moyens de maintien 102 sont fixés par des moyens de réglage de l'écartement des extrémités. De tels moyens de réglage sont, par exemple :
- si la plaque 101 est en deux parties distinctes, une liaison glissière, selon un côté de la plaque 101 perpendiculaire au deuxième axe 403, entre les deux parties,
- si les moyens de maintien 102 sont distincts d'une extrémité de la plaque 101, une liaison glissière, selon un côté de la plaque 101 perpendiculaire au deuxième axe 403, entre la plaque 101 et les moyens de maintien 102.

La liaison glissière peut comporter des reliefs définissant des positions stables d'écartement. Les positions stables peuvent être de dimensions d'écartement, selon un côté de la plaque 101 perpendiculaire au deuxième axe 403, de trente-sept centimètre et demie, quarante centimètres et quarante-cinq centimètres.

Dans des modes de réalisation, les deux côtés de plus petite dimension de la plaque 101 sont pliés. De tels modes de réalisations permettent de maintenir l'affichage 703 par deux côtés et donc assurer que l'affichage 703 est maintenu dans la position adéquate.

Dans d'autres modes de réalisation, le côté de plus petite dimension le plus proche du deuxième axe 403 est replié sur une grande longueur. Ces modes de réalisation permettent de maintenir l'affichage 703 uniquement pas un côté pour faciliter le changement de l'affichage 703.

Dans des modes de réalisation, l'extrémité pliée des moyens de maintien 102 est telle que l'angle de pliage est supérieur à cent quatre-vingt degrés. Ces modes de réalisation permettent à l'extrémité de la partie pliée de créer un pincement de l'affichage 703.

Dans des modes de réalisation, les moyens de maintien 102 d'un affichage 703 comportent au moins un alésage fileté 103 et une vis 104, insérée dans l'alésage filetée 103, créant un encastrement entre les moyens de maintien 102 d'un affichage 703 et l'affichage 703. Préférentiellement, chaque alésage fileté 103 est selon un axe normal à la plaque 101. Chaque vis 104 inséré dans chaque alésage 103 est configurée pour s'insérer dans la rainure pour assurer le pincement de l'affichage 703. Préférentiellement, le support d'affichage 13 comporte au moins deux vis 104 et deux alésages 103. Grâce à ces dispositions, l'encastrement est réalisé en au moins deux endroits.

Préférentiellement, le support d'affichage 13 comporte au moins un élément en matériau paramagnétique. Préférentiellement, la plaque 101 est en matériau paramagnétique.

Le support d'affichage 13 comporte des moyens 107 configurés pour réaliser une liaison pivot d'axe 403 avec le coulisseau 20. Préférentiellement, les moyens 107 sont deux alésages superposables. Chaque alésage 107 est percé dans une extension 106 de la plaque 101. Les extensions 106 sont des portions de la plaque 101 pliés selon un angle de quatre-vingt-dix degrés. L'axe de pliage est perpendiculaire à l'axe de pliage des moyens de maintien 102 et donc perpendiculaire au deuxième axe 403. Préférentiellement, les extensions 106 sont pliées en regard d'une deuxième face de la plaque 101 opposée à la première face.

Dans d'autres modes de réalisations, les extensions 106 comportent au moins deux ergots en tronc de cylindre à base cylindrique tels que la distance selon le deuxième axe 403 entre les extrémités des ergots est inférieure à la distance entre les extensions 106.

De manière plus générale, la liaison pivot selon le deuxième axe 403 est réalisée de toute manière connue de l'homme du métier.

Le coulisseau 20 est en liaison glissière selon un premier axe 402, parallèle à l'étagère, par rapport à la coulisse 301.

Le coulisseau 20 comporte les moyens correspondants aux moyens 107 du support d'affichage 30. Par exemple, dans les modes de réalisation dans lesquels les moyens 107 sont un alésage, le coulisseau 20 comporte un arbre de diamètre égal au diamètre de l'alésage 107. Par exemple, l'arbre est inséré selon une liaison encastrement dans au moins un alésage 201 du coulisseau 20.

Le coulisseau 20 est préférentiellement un parallélépipède rectangle dont au moins une arête est parallèle au deuxième axe et au moins une autre arête est parallèle au premier axe 402. Dans des modes de réalisation, au moins une arête comporte un arrondi ou un chanfrein.

Le coulisseau 20 et la coulisse 301 forment une liaison glissière. L'un des éléments parmi le coulisseau 20 et la coulisse 301 comporte, dans une section normale au premier axe 402, une ouverture 202 en forme de polygone régulier, l'autre élément comportant un relief correspondant.

Dans le mode de réalisation représente, l'ouverture 202 est une ouverture rectangulaire. Et le coulisseau 20 comporte l'ouverture 202. La coulisse 301 est un parallélépipède rectangle dont les dimensions dans une section normale au premier axe 402 correspondent aux dimensions de l'ouverture 202.

Dans d'autres modes de réalisation, l'ouverture est une rainure. Dans d'autres modes de réalisation, l'ouverture est un alésage cannelé assemblé avec un arbre cannelé.

De manière plus générale, la liaison pivot selon le deuxième axe 403 est réalisée de toute manière connue de l'homme du métier.

Préférentiellement, le coulisseau 20 comporte au moins un élément en matériau paramagnétique.

Dans des modes de réalisation, représentés en figure 10, le coulisseau est formée par la plaque 101 et une tige fixée à la plaque 101 et deux replis, 114 et 115, de la plaque 101 pour former une liaison glissière avec la coulisse 301.

Le support d'affichage 13 comporte une tige, 111 et 112. La tige, 111 et 112, est fixée à la plaque 101 au moyen de deux alésages 107. Chaque alésage 107 est percé dans une extension 106 de la plaque 101. Les extensions 106 sont des portions de la plaque 101 pliés selon un angle de quatre-vingt-dix degrés. L'axe de pliage est perpendiculaire à l'axe de pliage des moyens de maintien 102 et donc perpendiculaire au deuxième axe 403. Préférentiellement, les extensions 106 sont pliées en regard d'une deuxième face de la plaque 101 opposée à la première face. La tige, 111 et 112, est constituée d'une vis 111 et d'une entretoise 112. La vis 111 est insérée au travers des deux alésages 107 et est recouverte d'une entretoise 112 située entre les deux alésages 107. Une fois la vis 111 placée à travers le premier alésage 107, l'entretoise 112, et le deuxième alésage 107, un écrou 113 est vissé sur la vis 111 pour empêcher le déplacement de la vis 111 par rapport au support d'affichage 13.

Dans des modes de réalisation, la tige 112 est constituée d'une entretoise positionnée sur deux ergots cylindriques situés à la place des alésages.

Préférentiellement, l'entretoise 112 est en matériau réduisant le frottement, tel le téflon, par exemple.

Le support d'affichage 13 comporte deux replis de la plaque 101. Les replis, 114 et 115, sont des portions de la plaque 101 pliés selon un angle de quatre-vingt-dix degrés. L'axe de pliage est perpendiculaire à l'axe de pliage des moyens de maintien 102 et donc perpendiculaire au deuxième axe 403. Préférentiellement, les replis, 114 et 115, sont pliés en regard d'une deuxième face de la plaque 101 opposée à la première face.

La coulisse 301 glisse donc dans la glissière formée par les replis, 114 et 115, de la plaque 101 formant le coulisseau, et la tige, 111 et 112, maintien la coulisse dans le coulisseau et referme le guidage linéaire. Le châssis 30, comporte des moyens de fixation sur une étagère 70. Les moyens de fixation sont préférentiellement, un alésage fileté 306 dans lequel est inséré une vis 307 créant une pression sur l'étagère 702.

Préférentiellement, les moyens de fixations comportent un appui contre l'étagère 702 dont une dimension, dans un plan normal au premier axe 402, entre l'étagère 702 et la coulisse 301 est supérieure aux dimensions du coulisseau 20 monté sur la coulisse 20. Les moyens de fixation sont sur une extrémité de la coulisse 301, selon le premier axe 402. Préférentiellement, les moyens de fixation comportent une butée 307 limitant les mouvements du coulisseau 20 selon le premier axe 402. La butée 30 peut être un repli de la coulisse à l'extrémité de la coulisse.

Le châssis 30 comporte une coulisse 301, une surface de mise en position 303 et une surface de maintien 302. Préférentiellement, la coulisse 301, la surface de mise en position 303 et la surface de maintien 302 sont planaires, rectangulaire et d'épaisseur similaires.

La coulisse 301 est telle que le côté du rectangle de plus grande dimension est selon le premier axe 402. La coulisse 301 comporte un relief correspondant à l'ouverture 202 du coulisseau 20. Préférentiellement, la section de la coulisse 301 selon le premier axe 402 correspond à l'ouverture 202 du coulisseau. Par exemple, la section de la coulisse 301 est un polygone régulier de dimensions similaires aux dimensions de l'ouverture 202. Les dimensions comportent un jeu configuré pour déplacer le coulisseau 20 sur la coulisse 301.

La surface de maintien 302 est une surface plane configurée pour prendre appui sur l'étagère 702. Préférentiellement, la surface de maintien 302 est de section rectangulaire selon un plan normal au premier axe 402. Préférentiellement, la surface de maintien 302 est parallèle à la coulisse 301.

La surface de mise en position 303 est une surface rectangulaire plane et section rectangulaire, selon un plan parallèle à la coulisse 301. La surface de mise en position 303 est préférentiellement perpendiculaire à la coulisse 301 et à la surface de maintien 302. La surface de mise en position 303 joint une extrémité de la surface de maintien 302 et de la coulisse 301, telles que la surface de maintien 302 est au moins partiellement superposée à la coulisse 301.

La surface de mise en position 303 est positionnée au bout de l'étagère 702 visible depuis un rayon, en contact avec le bout de l'étagère 702.

La surface de mise en position 303 présente au moins une butée limitant le mouvement en rotation du support d'affichage 13 par rapport au deuxième axe 403. Chaque butée 303 comporte au moins un aimant 304. Chaque aimant 304 peut être un parallélépipède rectangle. Dans d'autres modes de réalisation, la surface de l'aimant, parallèle à la surface de mise en position 303 est inclinée.

Dans des modes de réalisation, le dispositif 70 comporte une butée amovible 121. La butée amovible 121 comporte une surface plane configurée pour prendre appui sur la surface de maintien 302. Préférentiellement, la butée amovible est de section rectangulaire selon un plan normal au premier axe 402. Préférentiellement, la surface plane est parallèle à la surface de maintien 302.

Préférentiellement, la butée amovible comporte une butée de mise en position 123. Préférentiellement, la butée de mise en position 123 limite les mouvements de la butée amovible 121 par rapport au châssis 30, selon un axe dans le plan de la surface de maintien 302 parallèle au premier axe 402. La butée de mise en position 123 peut être un repli de surface plane de la butée amovible 121 à une extrémité de la butée amovible 121.

L'autre extrémité de la butée amovible 121 comporte une surface d'accroche 122 du support d'affichage 13. La surface d'accroche est une surface plane dans la continuité de la surface plane de la butée amovible 121 repliée selon un angle, entre la surface plane de la butée amovible 121 et la surface d'accroche 122, supérieur à quatre-vingt-dix degrés. Le repli est effectué vers un côté opposé au côté vers lequel la butée de mise en position 123 a été formé.

La surface d'accroche 122 comporte au moins un aimant 124. Chaque aimant 124 peut être un parallélépipède rectangle. Chaque aimant 124 est sur la surface d'accroche 122 sur la face de la butée amovible 121 en contact avec la surface de maintien 302.

La rotation du support d'affichage 13 est limitée à un angle inférieur à quatre-vingt-dix degrés. Préférentiellement, la rotation support d'affichage 13 par rapport au deuxième axe 403 est limitée à un angle compris entre quarante-cinq degrés et quatre-vingt-dix degrés. Ces modes de réalisation permettent d'incliner l'affichage 703 pour être plus facilement visible d'un client.

Chaque aimant 304 permet de maintenir le support d'affichage 13 en position dans la deuxième configuration.

Chaque aimant 304 est sur la face de la surface de mise en position opposée à la face en contact avec le bout de l'étagère 702.

La surface de mise en position 303 peut comporter au moins un aimant 305 sur la face opposée à la face comportant chaque aimant 304. L'aimant 305 est préférentiellement un parallélépipède rectangle. Ces modes de réalisation permettent de maintenir le coulisseau 20 en butée contre la surface de mise en position 303 dans la coulisse 301, par exemple lors de la rotation du support d'affichage 13.

La surface de maintien en position 302 ainsi que les moyens de fixation, 306 et 307, fixent le châssis 30 par arc-boutement sur l'étagère 702. L'arc-boutement est constitué par un appui supérieur en porte-à-faux et par un appui sous l'étagère. En effet, peu importe l'effort dans un plan perpendiculaire au plan de l'étagère, le châssis est maintenu sur l'étagère. On rappelle ici qu'un porte-à-faux est une partie d'une construction faisant saillie hors de l'aplomb d'un élément. L'arc-boutement est réalisé par la surface de maintien en position 302 et l'appui sous l'étagère est effectué par la butée 307.

Préférentiellement, la butée 307 s'étend, à partir du bord d'appui sur l'étagère, à une distance au moins égale à l'épaisseur de l'étagère, plus préférentiellement au moins double de l'épaisseur de l'étagère et, encore plus préférentiellement, au moins quadruple de l'épaisseur de l'étagère.

Préférentiellement, la surface de maintien en position 302 s'étend, à partir du bord d'appui sur l'étagère, à une distance au moins égale à l'épaisseur de l'étagère.

Ces dimensions réduisent les contraintes mécaniques appliquées.

Dans des modes de réalisation, au moins une arête du châssis comporte un arrondi ou un chanfrein.

Le dispositif 40 est monté sur l'étagère 702 par mise en position de la surface de mise en position 303 contre le bout de l'étagère. La surface de maintien en position 302 est placée sur la face supérieure de l'étagère 702. Puis les moyens de fixation sont ajustés pour empêcher le mouvement du dispositif 40.

Le dispositif 40 est tel que dans une première configuration, représentée en figures 4 et 7, le coulisseau 20 est dans une position de fin de course dans la coulisse 301 et le support d'affichage 13 est dans un plan parallèle au premier axe 402. Et, dans une deuxième configuration, représentée en figures 6 et 9, le coulisseau 20 est dans une autre position de fin de course dans la coulisse 301 et le support d'affichage 13 est dans un plan normal au premier axe 402.

Dans la première configuration, le coulisseau 20 est dans une position de fin de course de la coulisse 301 proche des moyens de fixation, 306 et 307. Le support d'affichage 13 est contenu dans un plan parallèle au plan de la coulisse 301. Le support d'affichage 13 est au moins partiellement sous l'étagère 702. Dans une telle configuration, il est aisé pour un utilisateur d'avoir accès à l'espace de stockage de l'étagère 702.

Une fois l'accès terminé, l'utilisateur peut tirer sur le support d'affichage 13, faisant entrer le coulisseau 20 en butée contre la surface de mise en positon 303 du châssis 30. Dans cette configuration intermédiaire, le support d'affichage est au moins partiellement non superposé par l'étagère. Dans cette configuration, un utilisateur peut aisément avoir accès aux vis 104 pour modifier l'affichage 703.

Puis, le support d'affichage 13 est mis en rotation par rapport au deuxième 403 jusqu'à entrer en butée avec la surface de mise en position 303 du châssis 30. Le support d'affichage 13 est dans un plan grossièrement perpendiculaire à l'étagère 702 et à la coulisse 301. Dans cette deuxième configuration, l'espace de stockage est caché de la vue d'un client et un affichage est visible.

Chaque configuration décrite ci-dessus, est représentée en figure 4, 5 et 6, en ce qui concerne le dispositif 40 uniquement, et en figures 7, 8 et 9, en ce qui concerne l'étagère 702 comportant un dispositif 40.

Sur les figures 7, 8 et 9, est représentée une étagère 70 comportant un support d'étagères 701. L'étagère la plus éloignée du sol 702 est la casquette, et le dispositif 40 est monté sur ladite étagère 702. Le dispositif 40 est préférentiellement disposé au milieu du bord de l'étagère 702. Dans des modes de réalisation, une étagère 702 comporte au moins deux dispositifs 40. Les dispositifs 40 sont répartis uniformément. Chaque dispositif 40 peut comporter un affichage 703 différent. Dans d'autres modes de réalisation, au moins deux dispositifs 40 peuvent comporter un même affichage 703.

## Revendications

1. Dispositif (40) d'affichage amovible pour une étagère (70), **caractérisé en ce qu'**il comporte :
- un châssis (30), comportant des moyens de fixations (306, 307) sur une étagère, et au moins une coulisse (301),
- au moins un coulisseau (20) en liaison glissière selon un premier axe (402), parallèle à l'étagère, par rapport à la coulisse et
- un support d'affichage (13), en liaison pivot avec le coulisseau selon un deuxième axe (403), perpendiculaire au premier axe et parallèle à l'étagère (702), comportant des moyens de maintien d'un affichage (102),
de sorte que dans une première configuration le coulisseau est dans une position fin de course dans la coulisse et le support d'affichage est dans un plan parallèle au premier axe, et dans une deuxième configuration le coulisseau est dans une autre position de fin de course dans la coulisse et le support d'affichage est dans un plan normal au premier axe.

2. Dispositif (40) selon la revendication 1, dans lequel le châssis (30) comporte au moins une butée (303) limitant le mouvement en rotation du support d'affichage (13) par rapport au deuxième axe (403), chaque butée comportant au moins un aimant (304), et le support d'affichage comportent au moins un élément en matériau paramagnétique.

3. Dispositif (40) selon la revendication 2, dans lequel la butée (303) comporte une surface inclinée configurée pour limiter le mouvement en rotation du support d'affichage (13) par rapport au deuxième axe (403) à un angle inférieur à quatre-vingt-dix degrés.

4. Dispositif (40) selon l'une des revendications 1 à 3, dans lequel les moyens de maintien d'un affichage (102) comportent au moins une rainure dans laquelle est insérée au moins partiellement l'affichage (703).

5. Dispositif (40) selon l'une des revendications 1 à 4, dans lequel les moyens de maintien d'un affichage (102) comportent au moins un alésage fileté (103) et une vis (104), insérée dans l'alésage filetée, créant un encastrement entre les moyens de maintien d'un affichage et l'affichage (703).

6. Dispositif (40) selon l'une des revendications 1 à 5, dans lequel le châssis (30) est fixé par arc-boutement sur l'étagère (702).

7. Dispositif (40) selon l'une des revendications 1 à 6, dans lequel l'un des éléments parmi le coulisseau (20) et la coulisse (301) comporte, dans une section normale au premier axe, une ouverture (202) en forme de polygone régulier, l'autre élément comportant un relief (301) correspondant.

8. Dispositif (40) selon l'une des revendications 1 à 7, dans lequel au moins une extrémité, selon le premier axe (402), de la coulisse (301) comporte une butée (303, 306, 307) limitant les mouvements du coulisseau selon le premier axe.

9. Dispositif (40) selon la revendication 8, dans lequel au moins une butée (303) comporte un aimant (305) et le coulisseau (20) comporte au moins un élément en matériau paramagnétique.

10. Etagère (70) comportant un dispositif (40) selon l'une des revendications 1 à 9.
